# EUROPÄISCHE PATENTSCHRIFT

(11) **EP 1 872 881 B1**
(45) Veröffentlichungstag und Bekanntmachung des Hinweises auf die Patenterteilung: **25.10.2017**
(21) Anmeldenummer: 07110034.1
(22) Anmeldetag: 12.06.2007
(51) Int. Cl.: B21C 37/15, D06F 37/06, D06F 37/16, B21D 17/02, B21D 22/04, D06F 37/02, D06F 37/08

(54) **Verfahren und Vorrichtung zum Prägen eines Trommelmantels**
Method and device for embossing a drum cover
Procédé et dispositif destinés à effectuer des estampages ponctuels dans une enveloppe de tambour

(30) Priorität: 29.06.2006 DE 102006029951
(43) Veröffentlichungstag der Anmeldung: 02.01.2008
(73) Patentinhaber: BSH Hausgeräte GmbH, 81739 München (DE)
(72) Erfinder: Tellen, Bernhard, 49594, Alfhausen (DE); Exler, Marcus, 14612, Falkensee (DE); Ratfisch, Uwe, 14193, Berlin (DE); Tillack, Thorsten, 13187, Berlin (DE)

(56) Entgegenhaltungen:
- EP-A- 1 151 811
- EP-A- 1 214 991
- EP-A1- 1 872 880
- WO-A-2004/109004
- DE-A1-102006 052 429
- DE-B- 1 120 411
- DE-U- 7 145 276
- DE-U1- 8 424 004
- JP-A- 60 012 230
- US-A- 1 939 065
- US-A- 4 264 017
- US-A- 5 634 367

## Beschreibung

Die Erfindung betrifft ein Verfahren zum Einbringen von Prägestrukturen in Bereiche eines metallischen Trommelmantels zwischen Mitnehmern einer hohlzylindrischen Wäschetrommel, wobei der die Prägestruktur im Bereich des Trommelmantels erzeugende Prägedruck zwischen wenigstens einem die Prägestruktur aufweisenden Druckbaustein und einem Haltesegment ausgeübt wird, das an der Anlagefläche mit einer die Gegenstruktur aufweisenden Matrize versehen ist.

Wäschetrommeln der in Rede stehenden Art sind in der Mantelfläche mit einer Vielzahl von Löchern versehen, die dem Flüssigkeitsaustausch während des Wasch- bzw. Trocknungsprozesses dienen. Zur Optimierung des Waschprozesses sind an der Innenwand des Trommelmantels symmetrisch verteilt Mitnehmer angeordnet, durch die das Waschgut während der Drehbewegung der Trommel mechanisch behandelt wird.

Es sind Wäschetrommeln bekannt, deren Trommelmantel zwischen den Aufnahmen für die Mitnehmer mit Prägungen versehen sind, die zum Zwecke einer größeren mechanischen Festigkeit der Trommel und/oder zur Erreichung einer speziellen waschtechnologischen Zielstellung von den Herstellern unterschiedlich ausgeformt sind.

Zum Einbringen derartiger Prägungen in das Trommelblech von Wäschetrommeln sind Verfahren und Vorrichtungen entwickelt worden, bei denen in einen ebenen Blechzuschnitt die gewünschten Prägungen eingebracht werden und anschließend die geprägte Blechtafel zu einem den Trommelmantel bildenden Zylinder gerollt wird. Diese Verfahren haben Nachteile, die Anwendung des Verfahrens ist nur eingeschränkt möglich. Die in der Ebene eingebrachten Prägungen werden beim anschließenden Biegeprozess teilweise verändert und zwar in tangentialer Richtung stärker als in axialer Richtung. Insbesondere bei tiefen Prägungen, die, z. B., zur Erhöhung der Formstabilität in den Trommelzylinder eingebracht werden, ist dieses Verfahren nicht anwendbar. Stark eingeschränkt sind darüber hinaus die Möglichkeiten zum Einbringen von in Umfangsrichtung verlaufenden, langen Prägestrukturen. In jedem Falle wird ein auf diese Art hergestellter Trommelmantel unrund, insbesondere vieleckig, was weder der ästhetischen Formgebung noch der weiteren Verarbeitung mit Formveränderungen (Rollen, Falzen etc.) förderlich ist.

Um solche Mängel zu vermeiden, sind verbesserte Verfahren entwickelt worden, bei denen Prägungen in einen zum Zylinder gerollten Trommelmantel eingebracht werden. In der DE 199 54 027 C2 wird ein Verfahren dieser Art beschrieben. Bei dem bekannten Verfahren wird der in einem vorgelagerten Fertigungsschritt zu einem Hohlzylinder gerollte Trommelzylinder zwischen einer Andruckrolle mit einem flexiblen Mantel und einer mit Stützelementen versehenen Walze mit dem Prägedruck beaufschlagt rotierend bewegt und geführt. Bedingt durch die unterschiedlichen Rotationsgeschwindigkeiten zwischen den Walzen und der Trommel können Taumelbewegungen auftreten, die die Gleichmäßigkeit der über den Trommelumfang eingebrachten Prägestrukturen beeinträchtigen.

Aus der DE 100 21 456 C2 ist ein Verfahren bekannt, das diesen Nachteil vermeidet. Träger der einzuprägenden Wölbstrukturen sind die Stützelemente, die von innen an den Trommelmantel gepresst werden und bei der Drehbewegung der Druckwalzen mit der Trommel rotieren. Entsprechend der vorgesehenen Anzahl von Mitnehmern sind drei oder vier Stützelemente und dazu entsprechende Druckwalzen in der Vorrichtung symmetrisch verteilt angeordnet.

Aus der DE 71 45 276 U1 geht eine Vorrichtung zum Prägen von Noppen, Warzen oder dergleichen in die Wand eines Rohres hervor, welche allerdings zur Anwendung an einem Trommelmantel der hier betrachteten Art weder geeignet noch bestimmt ist.

Den vorbeschriebenen Verfahren ist der Nachteil gemeinsam, dass die nach diesen Verfahren arbeitenden Vorrichtungen konstruktiv kompliziert und sehr kostenaufwendig herzustellen sind. Um eine über den Trommelmantel gleichmäßige Prägestruktur gewährleisten zu können, sind sehr hohe Anforderungen bezüglich der Genauigkeit von Trommelführung und -positionierung zu stellen. Die Größe der Walzen ist genau auf die der Trommel abzustimmen, was in nachteiliger Weise bedeutet, dass für jede Trommelgröße eine entsprechend angepasste Walze eingesetzt werden muss. Gleiches gilt für verschiedene Prägestrukturen. Für Hersteller mit einem großen Gerätesortiment bedeutet dies, eine entsprechend große Anzahl unterschiedlicher Walzen vorhalten zu müssen. Nachteilig ist auch, dass durch die an den Seitenbereichen der Stempel auftretenden Seitwärtsreibungen die Walzen stark verschleißen. Schon bei geringem Verschleiß der Walzen kann aber die Prägestruktur nicht mehr mit der erforderlichen Genauigkeit und Qualität erzeugt werden.

Es ist auch eine Vielzahl von Vorschlägen zum Einbringen von Prägungen in sonstige hohlzylindrische Körper bekannt (JP-A-60012230, DE-U-7145276, EP-A-1214991, US-A-1939065, US-A-4264017, DE-B-1120411, US-A-5634367, DE-U-8424004). Die Natur der zu bearbeitenden Werkstücke dieser Dokumente weicht aber jeweils so stark von der Natur eines Trommelmantels einer Wäschetrommel ab, dass sich daraus erheblich unterschiedliche Aufgabenstellungen ergeben. Keine dieser Aufgabenstellungen hat mit der hier zugrunde liegende Aufgabenstellung Gemeinsamkeiten. Zudem haben die bekannten Verfahren Nachteile, wie sie bereits zu den Dokumenten angegeben wurden, die für die entsprechende Formung von Wäschetrommeln geeignet sind.

Der Erfindung liegt die Aufgabe zugrunde, ein Verfahren zur Herstellung der Prägungen in einem Trommelmantel anzugeben, das mit einfacheren Mitteln realisierbar ist und bei dem die im Werkzeug verwendeten Teile vor starkem Verschleiß bewahrt werden.

Erfindungsgemäß wird diese Aufgabe mit einem Verfahren gemäß den Merkmalen des Patentanspruches 1 und mit einer Vorrichtung zur Umsetzung des Verfahrens gemäß den Merkmalen des Patentanspruches 5 gelöst. Weitere Merkmale und vorteilhafte Ausgestaltungen sind in den jeweils nachfolgenden Unteransprüchen enthalten, deren Merkmale einzeln oder in beliebiger Kombination miteinander oder mit den Merkmalen des Anspruchs 1 bzw. 5 angewendet werden können. Bevorzugten Ausgestaltungen des Verfahrens entsprechend somit bevorzugte Ausgestaltungen der Vorrichtung, und umgekehrt.

Von Bedeutung ist, dass der zylindrisch gebogene Trommelmantel wie folgt nacheinander bearbeitet wird:
- Positionieren des Trommelmantels,
- betriebssicheres Arretieren des Trommelmantels während des Prägevorgangs in einer festen Prägeposition durch Ausfahren der Stützelemente gegen die Innenwandung des Bereichs im Trommelmantel,
- Prägen durch aktives und radiales Verfahren der Druckbausteine von außen gegen den Bereich des Trommelmantels.

Die Druck erzeugenden aktiven Bauelemente in der Prägevorrichtung, die von innen und von außen auf den Trommeimantei wirken, sind linear verfahrbar. Die zum positionssicheren Halten der Trommel in der Arbeitsposition sowie die zum Einbringen der Prägungen übertragenen Druckkräfte sind radial von außen zur Trommelmitte und von der Trommelmitte radial nach außen ausgerichtet und heben sich in der Summe gegenseitig auf.

Die nach dem erfindungsgemäßen Verfahren arbeitende Vorrichtung enthält keine rotierenden Bauteile, die auf die Trommel einwirken. Es entfällt ein im Stand der Technik erforderlicher Drehantrieb und die aufwendige Führung der Trommel bei der Drehbewegung. Die Vorrichtung ist im Vergleich zu denen des Standes der Technik sehr viel einfacher aufgebaut und arbeitet außerordentlich funktionssicher. Weiterhin ist von Vorteil, dass die Reproduzierbarkeit und die Genauigkeit der eingebrachten Prägestrukturen verbessert werden können und die Werkzeuge weniger verschleißen.

Als Positionierhilfen für das Einrichten des Trommelmantels dienen beispielsweise die Bohrlöcher, die zur Befestigung der Mitnehmer an der Trommelinnenwand vorgesehen sind oder andere Ausnehmungen, die eine für den Trommelmantel typische Funktion aufweisen. Damit entfällt ein Aufwand für zusätzliche Positionierhilfen.

In bevorzugter Ausgestaltung des erfindungsgemäßen Verfahrens werden die Prägungen eines Bereiches des Trommelmantels in mehreren nacheinander folgenden Arbeitsschritten in den Trommelmantel eingebracht. Durch Drehen und/oder Verschieben in axialer Richtung wird der Trommel-Hohlzylinder zwischen den aufeinander folgenden Arbeitsschritten in die verschiedenen Arbeitspositionen gebracht. Die Vorrichtung weist dazu Mittel auf, mit denen die Trommel allein oder die Trommel gemeinsam mit den Halteelementen entsprechend bewegt und positioniert werden kann.

Der zeitliche Mehraufwand des Prägeverfahrens in mehreren Arbeitsschritten wird kompensiert durch die Vorteile, die sich aus der Verwendung von kleineren Prägestempeln ergeben. Mit tangential sehr schmal ausgelegten Stempeln kann dem Nachteil breiter Prägestempel entgegengewirkt werden, bei denen die Prägungen in den Seitenbereichen nicht in idealer Weise radial eingebracht werden können und es dadurch zu starkem Abrieb zwischen dem Blech und der Matrize des Stempels sowie zu Verzerrungen kommt, die insbesondere bei tiefen Prägungen oder stärkerem Bleichmaterial zu Qualitätsveriusten führen.

In bevorzugter Ausgestaltung der Erfindung werden für jeden Prägebereich mehrere schmale, dem Radius der Trommel angepasste Stempel umfänglich unmittelbar neben einander angeordnet, die radial zur Trommelmitte verfahrbar sind. Mit einer solchen Anordnung sind tiefe Prägungen sehr hoher Qualität durchführbar. Ein weiterer Vorteil besteht darin, dass der Verschleiß der Werkzeuge sehr gering ist, die Standzeit der Werkzeuge wird verlängert.

In weiterer bevorzugter Ausgestaltung der Erfindung ist vorgesehen, mit einem Prägewerkzeug unterschiedliche Prägestrukturen zu erzeugen. Dazu sind mehrere Prägestempel in einer gekrümmten Fläche neben- und hintereinander angeordnet. Die einzelnen Prägestempel sind Träger jeweils einer einzigen Ausprägung und sind bezüglich der Drucktiefe und/oder der Druckkraft unabhängig von einander steuerbar. Die Gegenmatrize ist entsprechend zu den Prägestempeln ausgebildet.

Mit dieser sehr komfortablen Ausführungsform sind mit einem Werkzeugsatz unterschiedliche Prägungen herstellbar, ohne dass die Prägevorrichtung beim Wechsel des Trommeltyps umgerüstet werden muss. Der Einsatz von gleichen Werkzeugen für unterschiedliche Prägestrukturen bewirkt einen erheblichen Rationalisierungseffekt.

Das erfindungsgemäße Verfahren sowie dieses Verfahren realisierende Vorrichtungen werden nachstehend anhand von in der Zeichnung dargestellten Ausführungsbeispielen näher erläutert. Es zeigen
- Fig. 1: eine Waschmaschine,
- Fig. 2: eine Prägestruktur,
- Fig. 3: einen Verfahrensablauf,
- Fig. 4: eine Prägevorrichtung in einer ersten Variante,
- Fig. 5: eine Prägevorrichtung, Schnittebene durch die Trommelmitte,
- Fig. 6: eine Prägevorrichtung in eine rzweiten Variante, und
- Fig. 7: einen Prägestempel, segmentiert.

In Fig. 1 ist eine Waschmaschine 14 mit einer waagerecht angeordneten Wäschetrommel dargestellt, von der hier der Trommelmantel 1 sichtbar ist. Der Trommelmantel 1 weist in den Bereichen zwischen den Mitnehmern 10 eine Prägestruktur 3 auf (siehe auch Fig. 2). Die Wäschetrommel wird nach einem Verfahren geprägt, bei dem der zylindrisch gebogene Trommelmantel 1 während des Prägevorgangs in einer festen Position gehalten wird. Die Prägung wird in einem oder mehreren Arbeitsschritten gemäß dem Flussdiagramm in Fig. 3 eingebracht.

Ein erstes Ausführungsbeispiel einer Prägevorrichtung 7 ist in Fig. 4 dargestellt, die für Wäschetrommeln mit drei Mitnehmern 10 ausgelegt ist. Kennzeichnend für diese Vorrichtung 7 sind die zueinander symmetrisch um 120° versetzt angeordneten radial verfahrbaren Prägestempel 4, die von außen senkrecht auf den Trommelmantel 1 einwirken. Die auf die Außenfläche des Trommelmantels 1 zeigende Fläche der Prägestempel 4 ist Träger der Prägestruktur 3. Die Prägestruktur 3 wird in mehreren Arbeitsschritten eingebracht, wobei die Trommel 1 durch Drehen in die einzelnen Arbeitspositionen gebracht wird. Dadurch können unmittelbar aneinander anschließende Prägestrukturflächen auf dem Trommelmantel entstehen. Zur vollständigen Prägung eines Trommelmantels 1 kann die Vorrichtung den Trommelmantel auch in der Tiefe versetzen, nämlich koaxial zur Trommelachse A. Die verschiedenen Arbeitspositionen können abweichend davon auch dadurch eingestellt werden, dass die Haltevorrichtung 2 zusammen mit dem aufgespannten Trommelmantel 1 in der Prägevorrichtung 7 gedreht bzw. axial versetzt wird. Eine analoge Prägevorrichtung 7 für vier Mitnehmer 10 ist in Fig. 5 als Längsschnitt durch die Trommelachse A dargestellt.

Der zur Aufnahme des Trommelmantelzylinders 1 vorgesehene Halter ist segmentiert ausgebildet. Die Außenflächen der Haltesegmente 2, die auf die Innenseite des Trommelmantels 1 zeigen, sind die Träger der Gegenmatrize 5 und bilden die Gegenlager zu den von außen angreifenden Prägestempeln 4. Die einzelnen Haltesegmente 2 sind radial nach außen verfahrbar und sind bezüglich ihrer Größe und Form korrespondierend zu den Prägestempeln 4 ausgebildet.

Der mit geringem Spiel auf den Trägerkern aufgesteckte Trommelmantelzylinder 1 wird gespannt und in der jeweiligen Prägeposition durch Spreizen der Haltesegmente 2 radial nach außen gegen die Trommelinnenwand 1 sicher arretiert. Das Spreizen der Haltesegmente 2 kann in einfacher Weise über eine Exenterwelle bewirkt werden. Die Exenterwelle und weitere konstruktive Einzelheiten der Prägevorrichtung 7 sind in der Zeichnung nicht dargestellt. Zur Entnahme des geprägten Trommelmantelzylinders 1 werden die Haltesegmente 2 radial nach innen bewegt.

Der Trommelmantelzylinder 1 ist an der Nahtstelle verschweißt oder in anderer Weise dauerhaft verbunden. Mit der Vorrichtung 7 können Trommelmantelzylinder 1 ohne und mit eingesetzter Rückwand bearbeitet werden. Damit verbunden ist der Vorteil, den Prägeprozess in der technologischen Fertigungskette der Wäschetrommel flexibel einordnen zu können. Die Druckbeaufschlagung der drei Stempel 4 erfolgt gleichzeitig und unter gleich hohem Druck, so dass die aufgewandten Druckkräfte sich in der Summe gegeneinander aufheben. Die Anforderungen an das Gehäuse der Vorrichtung 7 bezüglich seiner mechanischen Festigkeit können daher auf ein Minimum beschränkt bleiben.

Bei der Prägevorrichtung 7 in Fig. 6 sind pro Prägebereich in einem Kreisbogen mehrere zur Trommelachse A ausgerichtete Prägestempel 4 unmittelbar neben einander angeordnet. Die Druckflächen sind dem Trommelradius angepasst. Da jeder Einzelstempel 4 radial verfahrbar ist, eignet sich die Vorrichtung 7 insbesondere zum Einbringen tiefer Prägestrukturen 3 und für das Prägen dickerer Bleche. Je mehr Prägestempel 4 umfänglich angeordnet sind, d.h. je schmaler die tangentiale Breite der Stempel 4 ausgelegt ist, um so besser können erhöhte Qualitätsansprüche realisiert werden und um so geringer ist der Verschleiß der Werkzeuge.

In Fig. 7 ist eine segmentierte Prägeeinheit dargestellt. Die Prägeeinheit besteht aus einem gekrümmten Träger 8 mit einer Vielzahl radial ausgerichteten Führungen 9 zur Aufnahme einzelner, linear verfahrbarer Stempelsegmente 6. Die Stempelsegmente 6 sind Träger jeweils einer einzelnen Prägeform. Der Prägedruck 11 wird durch radiales Verfahren der Stempelsegmente 6 erzeugt, die jeder in Bezug auf die Druckkraft und der Prägetiefe steuerbar sind. Die gesamte Prägestruktur ergibt sich aus der Gesamtheit der Einzelprägungen, die in einem oder mehreren Verfahrensschritten eingebracht werden.

Durch die Anwendung der segmentierten Prägeeinheiten ergibt sich die Möglichkeit, bei entsprechend angepasster Gegenmatrize 5, mit nur einem Werkzeug Trommelmäntel 1 verschiedener Strukturen 3 zu prägen.

## Patentansprüche

1. Verfahren zum Einbringen von Prägestrukturen (3) in Bereiche eines metallischen Trommelmantels (1) zwischen Mitnehmern (10) einer hohlzylindrischen Wäschetrommel, wobei der die Prägestruktur (3) im Bereich des Trommelmantels (1) erzeugende Prägedruck zwischen wenigstens einem die Prägestruktur (3) aufweisenden Druckbaustein (4) und einem Haltesegment (2) ausgeübt wird, das an der Anlagefläche mit einer die Gegenstruktur aufweisenden Matrize (5) versehen ist, **dadurch gekennzeichnet, dass** der zylindrisch gebogene Trommelmantel (1) wie folgt nacheinander bearbeitet wird:
- Positionieren des Trommelmantels (1),
- betriebssicheres Arretieren des Trommelmantels (1) während des Prägevorgangs in einer festen Prägeposition durch radiales Verfahren der Haltesegmente (2) gegen die Innenwandung des Bereichs im Trommelmantel (1),
- Prägen durch aktives und radiales Verfahren der Druckbausteine (4) von außen gegen den Bereich des Trommelmantels (1).

2. Verfahren nach Anspruch 1, **dadurch gekennzeichnet, dass** die beim Prägen auf den Trommelmantel (1) ausgeübten Druckkräfte (11, 13) sich in der Summe gegenseitig aufheben.

3. Verfahren nach Anspruch 1, **dadurch gekennzeichnet, dass** unterschiedliche Prägestrukturen (3) getrennt voneinander gesteuert erzeugt werden.

4. Verfahren nach Anspruch 1, **dadurch gekennzeichnet, dass** der Bereich des Trommelmantels (1) über Ausnehmungen positioniert wird, die eine für den Trommelmantel (1) typische Funktion aufweisen.

5. Vorrichtung zum Einbringen von Prägestrukturen (3) in Bereiche eines metallischen Trommelmantels (1) zwischen Mitnehmern (10) einer hohlzylindrischen Wäschetrommel mit von innen und außen auf den Trommelmantel wirkenden, Druck erzeugenden Bauelementen (2, 4), wobei der die Prägestruktur (3) im Bereich des Trommelmantels (1) erzeugende Prägedruck zwischen wenigstens einem die Prägestruktur (3) aufweisenden Druckbaustein (4) und einem Haltesegment (2) ausgeübt wird, das an der Anlagefläche mit einer die Gegenstruktur aufweisenden Matrize (5) versehen ist und der zylindrisch gebogene Trommelmantel (1) wie folgt nacheinander bearbeitet wird:
- Positionieren des Trommelmantels (1),
- betriebssicheres Arretieren des Trommelmantels (1) während des Prägevorgangs in einer festen Prägeposition durch radiales Verfahren der Haltesegmente (2) gegen die Innenwandung des Bereichs im Trommelmantel (1),
- Prägen durch aktives und radiales Verfahren der Druckbausteine (4) von außen gegen den Bereich des Trommelmantels (1),
**dadurch gekennzeichnet, dass** die die Prägestruktur (3) erzeugenden, aktiven Bauelemente (2, 4) in der Prägevorrichtung (7) rotationssymmetrisch zueinander angeordnet und linear radial gegeneinander verfahrbar sind und die zum sicheren Arretieren des Trommelmantels (1) und die beim Prägen übertragenen Druckkräfte (11, 13) radial zur Trommelmitte bzw. entgegen gesetzt gerichtet sind.

6. Vorrichtung nach Anspruch 5, **dadurch gekennzeichnet, dass** die Anlageflächen der aktiven Bauelemente (2, 4) dem Radius des Trommelmantels (1) angepasst sind.

7. Vorrichtung nach Anspruch 5, **dadurch gekennzeichnet, dass** die Anlagefläche jedes von außen auf den Trommelmantel (1) wirkenden Bauelements (4) mit der einzubringenden Prägestruktur (3) belegt und die Anlagefläche des von innen entgegen wirkenden aktiven Bauelements (2) mit der Gegenmatrize (5) versehen ist.

8. Vorrichtung nach Anspruch 5, **dadurch gekennzeichnet, dass** mehrere radial ausgerichtete Prägestempel (4) umfänglich unmittelbar neben einander angeordnet sind.

9. Vorrichtung nach Anspruch 5, **dadurch gekennzeichnet, dass** mehrere Prägestempel (4) in einer gekrümmten Fläche neben- und hintereinander angeordnet sind, dass die einzelnen Prägestempel (4) Träger jeweils einer einzigen Ausprägung und bezüglich der Drucktiefe und/oder der Druckkraft unabhängig voneinander steuerbar sind, und dass die Matrize (5) entsprechend zu den Prägestempeln (4) ausgebildet ist.

10. Vorrichtung nach Anspruch 5, **dadurch gekennzeichnet, dass** die den Prägedruck (11) erzeugenden Bauelemente in Führungen (9) eines Trägers (8) für eine Vielzahl von in einer Zylinderfläche neben- und hintereinander angeordneten Stempelsegmenten (6) einzeln radial bewegbar geführt und bezüglich der Prägetiefe und/oder der Druckkraft steuerbar sind.

## Claims

1. Method for introducing embossing structures (3) into regions of a metal drum shell (1) between agitators (10) of a hollow cylindrical laundry drum, wherein the embossing pressure generating the embossing structure (3) in the region of the drum shell (1) is exerted between at least one pressure module (4) featuring the embossing structure (3) and a retaining segment (2), which is provided on the contact surface with a die (5) featuring the counter-structure, **characterised in that** the cylindrically curved drum shell (1) is processed successively as follows:
- positioning the drum shell (1),
- locking the drum shell (1), in a manner which ensures safe operation, during the embossing process in a fixed embossing position by radially moving the retaining segments (2) against the inner wall of the region in the drum shell (1),
- embossing by actively and radially moving the pressure modules (4) against the region of the drum shell (1) from the outside.

2. Method according to claim 1, **characterised in that** the pressing forces (11, 13) exerted on the drum shell (1) during the embossing cancel out one another overall.

3. Method according to claim 1, **characterised in that** different embossing structures (3) are generated in a manner in which they are controlled separately from one another.

4. Method according to claim 1, **characterised in that** the region of the drum shell (1) is positioned via recesses, which have a function typical for the drum shell (1).

5. Apparatus for introducing embossing structures (3) into regions of a metal drum shell (1) between agitators (10) of a hollow cylindrical laundry drum with components (2, 4) acting on the drum shell from the inside and outside and generating pressure, wherein the embossing pressure generating the embossing structure (3) in the region of the drum shell (1) is exerted between at least one pressure module (4) featuring the embossing structure (3) and a retaining segment (2), which is provided on the contact surface with a die (5) featuring the counter-structure and the cylindrically curved drum shell (1) is processed successively as follows:
- positioning the drum shell (1),
- locking the drum shell (1), in a manner which ensures safe operation, during the embossing process in a fixed embossing position by radially moving the retaining segments (2) against the inner wall of the region in the drum shell (1),
- embossing by actively and radially moving the pressure modules (4) against the region of the drum shell (1) from the outside,
**characterised in that** the active components (2, 4) generating the embossing structure (3) are arranged in the embossing apparatus (7) such that they have rotational symmetry with respect to one another and are able to be moved in a linear radial manner with respect to one another and the pressing forces (11, 13) transferred for the secure locking of the drum shell (1) and during the embossing are oriented radially with respect to the drum centre or opposite to one another.

6. Apparatus according to claim 5, **characterised in that** the contact surfaces of the active components (2, 4) are adjusted to the radius of the drum shell (1).

7. Apparatus according to claim 5, **characterised in that** the contact surface of each component (4) acting on the drum shell (1) from the outside is coated with the embossing structure (3) to be introduced and the contact surface of the active component (2) acting in the opposite direction from the inside is provided with the counter-die (5).

8. Apparatus according to claim 5, **characterised in that** a plurality of radially aligned embossing stamps (4) are arranged so as to be extensively immediately adjacent to one another.

9. Apparatus according to claim 5, **characterised in that** a plurality of embossing stamps (4) are arranged in a curved area side by side and one behind the other, that the individual embossing stamps (4) are each carriers for a single embossing and are able to be controlled independently from one another with respect to the pressing depth and/or the pressing force, and the die (5) is embodied so as to correspond with the embossing stamps (4).

10. Apparatus according to claim 5, **characterised in that** the components generating the embossing pressure (11), in guides (9) of a carrier (8) for a multiplicity of stamp segments (6) arranged in a cylindrical area side by side and one behind the other, are guided such that they are able to be individually radially moved and are able to be controlled with respect to the embossing depth and/or the pressing force.

## Revendications

1. Procédé destiné à appliquer des structures d'estampage (3) dans des zones d'une enveloppe de tambour (1) métallique entre des entraîneurs (10) d'un tambour à linge cylindrique creux, la pression d'estampage générant la structure d'estampage (3) dans la zone de l'enveloppe de tambour (1) étant exercée entre au moins un module d'impression (4) présentant la structure d'estampage (3) et un segment de maintien (2) qui est muni sur la surface d'application d'une matrice (5) présentant la contre-structure, **caractérisé en ce que** l'enveloppe de tambour (1) courbée de manière cylindrique est traitée successivement comme suit :
- positionnement de l'enveloppe de tambour (1),
- blocage fiable de l'enveloppe de tambour (1) pendant l'opération d'estampage en une position fixe d'estampage par déplacement radial des segments de maintien (2) contre la paroi intérieure de la zone dans l'enveloppe de tambour (1),
- estampage par déplacement actif et radial des modules d'impression (4) depuis l'extérieur contre la zone de l'enveloppe de tambour (1).

2. Procédé selon la revendication 1, **caractérisé en ce que** les forces de pression (11, 13) exercées sur l'enveloppe de tambour (1) pendant l'estampage s'annulent mutuellement au total.

3. Procédé selon la revendication 1, **caractérisé en ce que** différentes structures d'estampage (3) sont générées en étant commandées de manière séparée les unes des autres.

4. Procédé selon la revendication 1, **caractérisé en ce que** la zone de l'enveloppe de tambour (1) est positionnée sur des évidements qui présentent une fonction typique pour l'enveloppe de tambour (1).

5. Dispositif destiné à appliquer des structures d'estampage (3) dans des zones d'une enveloppe de tambour (1) métallique entre des entraîneurs (10) d'un tambour à linge cylindrique creux à l'aide d'éléments de construction (2, 4) générant de la pression, agissant de l'intérieur et de l'extérieur sur l'enveloppe de tambour, la pression d'estampage générant la structure d'estampage (3) dans la zone de l'enveloppe de tambour (1) étant exercée entre au moins un module d'impression (4) présentant la structure d'estampage (3) et un segment de maintien (2) qui est muni sur la surface d'application d'une matrice (5) présentant la contre-structure, et l'enveloppe de tambour (1) courbée de manière cylindrique étant traitée successivement comme suit :
- positionnement de l'enveloppe de tambour (1),
- blocage fiable de l'enveloppe de tambour (1) pendant l'opération d'estampage en une position fixe d'estampage par déplacement radial des segments de maintien (2) contre la paroi intérieure de la zone dans l'enveloppe de tambour (1),
- estampage par déplacement actif et radial des modules d'impression (4) depuis l'extérieur contre la zone de l'enveloppe de tambour (1),
**caractérisé en ce que** les éléments de construction (2, 4) actifs générant la structure d'estampage (3) sont disposés avec symétrie de rotation les uns par rapport aux autres et sont déplaçables de manière radialement linéaire les uns contre les autres et **en ce que** les forces de pression (11, 13) transmises pour le blocage fiable de l'enveloppe de tambour (1) et lors de l'estampage sont orientées radialement par rapport au centre du tambour, resp. de manière inverse.

6. Dispositif selon la revendication 5, **caractérisé en ce que** les surfaces d'application des éléments de construction (2, 4) actifs sont adaptées au rayon de l'enveloppe de tambour (1).

7. Dispositif selon la revendication 5, **caractérisé en ce que** la surface d'application de chaque élément de construction (4) agissant de l'extérieur sur l'enveloppe de tambour (1) est affectée de la structure d'estampage (3) à appliquer et **en ce que** la surface d'application de l'élément de construction (2) actif agissant de manière inverse depuis l'intérieur est munie de la contre-matrice (5).

8. Dispositif selon la revendication 5, **caractérisé en ce que** plusieurs poinçons d'estampage (4) orientés radialement sont disposés directement les uns à côté des autres de manière circonférentielle.

9. Dispositif selon la revendication 5, **caractérisé en ce que** plusieurs poinçons d'estampage (4) sont disposés les uns à côté des autres et les uns derrière les autres dans une surface courbée, **en ce que** les poinçons d'estampage (4) individuels sont porteurs respectivement d'une seule estampe et **en ce qu'**ils sont commandables indépendamment les uns des autres en ce qui concerne la profondeur d'impression et/ou la force de pression, et **en ce que** la matrice (5) est réalisée de manière correspondant aux poinçons d'estampage (4).

10. Dispositif selon la revendication 5, **caractérisé en ce que** les éléments de construction générant la pression d'estampage (11) sont guidés de manière radialement déplaçable individuellement dans des guides (9) d'un support (8) pour une pluralité de segments de poinçon (6) disposés les uns à côté des autres et les uns derrière les autres dans une surface cylindrique et **en ce qu'**ils sont commandables en ce qui concerne la profondeur d'estampage et/ou la force de pression.
